# EUROPÄISCHE PATENTSCHRIFT

(11) **EP 3 845 853 B1**
(45) Veröffentlichungstag und Bekanntmachung des Hinweises auf die Patenterteilung: **11.09.2024**
(21) Anmeldenummer: 20215911.7
(22) Anmeldetag: 21.12.2020
(51) Int. Cl.: F42B 12/06, F42B 12/74

(54) **PROJEKTIL UND MUNITION**
PROJECTILE AND AMMUNITION
PROJECTILE ET MUNITION

(30) Priorität: 30.12.2019 DE 102019135870
(43) Veröffentlichungstag der Anmeldung: 07.07.2021
(73) Patentinhaber: RUAG Ammotec AG, 3602 Thun (CH)
(72) Erfinder: Muster, Michael, 3600 Thun (CH); Meyer, Donald, 1772 Grolley (CH)
(74) Vertreter: Schmid, Nils T.F.

(56) Entgegenhaltungen:
- EP-A1- 3 312 546
- WO-A1-2019/048678
- BE-A5- 1 015 378
- US-A1- 2016 282 095

## Beschreibung

Die vorliegende Erfindung betrifft ein Projektil, insbesondere einen Penetrator, für Munition vorzugsweise mit einem Kaliber von weniger als 40 mm, oder einem Kaliber von weniger als 8 mm, wie Kleinkaliber. Gattungsgemäße Projektile werden vorzugsweise im militärischen Bereich eingesetzt und dienen dazu, stärkere sogenannte Schutzklassen zu durchdringen. Dies bedeutet, dass die Projektile in der Lage sind, erhöhte Durchschlagsleistungen zu erzielen, um Ziele erhöhter Festigkeit zu beschädigen. Solche Projektile sind beispielsweise als anti-material rifle (AMR) im englischsprachigen Raum bekannt und dienen zur Bekämpfung gepanzerter oder sich hinter Deckungen befindlicher Objekte, wie Helikopter, gepanzerter Fahrzeuge, Flugzeuge, Schiffe oder dergleichen.

Gattungsgemäße Projektile sind beispielsweise aus EP 0 279 732 B1 bekannt und besitzen bugseitig eine Ogive, welche unter anderem für die Aerodynamik des Projektils verantwortlich ist, und eine an die Ogive anschließende Projektilbasis, welche unter anderem zum Befestigen an einen Geschossschuh dient, welcher bugseitig auf das Projektil aufgesetzt wird. Der Geschossschuh und das Projektil sind derart bezüglich einander dimensioniert, dass der Geschossschuh unmittelbar an der Projektilbasis auf- bzw. anliegt. Die Projektilbasis geht unter Ausbildung eines radial vorstehenden Absatzes in die Ogive über, um einen Axialanschlag für den Geschossschuh zu bilden.

An solchen bekannten Projektilen hat sich als nachteilig erwiesen, dass der radial vorstehende Absatz als Bruchstelle wirkt, die eine undefinierte und unkontrollierte Deformation und/oder Fragmentierung des Projektils bewirkt. Beim Einschlagen des Projektils in einem Ziel, insbesondere beim Penetrationsvorgang, hat dies eine reduzierte Durchschlagsleistung zur Folge.

BE 1015378 A5 betrifft ein panzerbrechendes Projektil für eine Handfeuerwaffe mit einem Penetrator und Mitteln zum Begrenzen der Bewegung des Penetrators.

DE 40 22 821 A1 betrifft ein unterkalibriges Wuchtgeschoß.

Es ist daher Aufgabe der vorliegenden Erfindung, die Nachteile aus dem bekannten Stand der Technik zu verbessern, insbesondere ein Projektil, vorzugsweise einen Penetrator, für Munition bzw. Munition mit verbesserter Durchschlagsleitung bereitzustellen, insbesondere ohne die Kosten des Projektils zu erhöhen.

Die Aufgabe wir durch den Gegenstand von Anspruch 1, 5 bzw. 12 gelöst.

Danach ist ein Projektil, insbesondere Penetrator, vorzugsweise mit einem Kaliber von weniger als 40 mm, insbesondere von weniger als 8 mm, wie Kleinkaliber, für Munition bereitgestellt. Gattungsgemäße Projektile, insbesondere die Penetratoren, insbesondere für panzerbrechende Munition (Im englischen Sprachgebrauch als Armour-Piercing, kurz AP, bezeichnet), dienen dazu, erhöhte Durchschlagsleistungen im Ziel zu erzielen, beispielsweise um im militärischen Bereich stärkere sogenannte Schutzklassen zu durchdringen. Gattungsgemäße Projektile erreichen mindestens Schutzklasse 12, vorzugsweise Schutzklasse 13, gemäß VPAM Standard APR 2006 Edition. Beispielsweise kann das Projektil ein API-Geschoss sein (Armor Piercing, Incendiary), bei dem einem AP-Geschoss ein entzündlicher Stoff (zum Beispiel Zirconium) zugesetzt wird, um einen zusätzlichen Brandeffekt nach dem Durchdringen beispielsweise einer Panzerung zu erzeugen.

Das Projektil umfasst einen bugseitigen, insbesondere ogivenförmigen, Opferabschnitt und eine daran anschließende Projektilbasis. Wenn in der vorliegenden Beschreibung von Bug bzw. bugseitig oder Heck bzw. heckseitig gesprochen wird, sind die entsprechenden Bezeichnungen in Hinblick auf eine Flugrichtung des Projektils bzw. im Hinblick auf dessen Orientierung im Schusswaffenlauf zu verstehen, wobei der Projektilbug bezogen auf die Flugrichtung vorne, also frontseitig, angeordnet ist und das Heck bezogen auf die Flugrichtung hinten. Die Projektilbasis ist beispielsweise im Wesentlichen vollständig zylindrisch geformt und/oder aus Vollmaterial gebildet.

Gemäß einer beispielhaften Ausführung ist/sind ein Übergang zwischen der Projektilbasis und dem bugseitigen Opferabschnitt und/oder die Projektilbasis derart außenseitig gekerbt, dass bei einem Aufprall auf ein Standardziel zumindest teilweise ein Trennen des Opferabschnitts von der Projektilbasis einhergeht. Als Standardziel kann ein vordefiniertes Stahlblech mit vorbestimmter Härte, nämlich 367 Brinell (HB), und vorgegebener Dicke, nämlich 13 mm, hergezogen werden. Das Standardziel kann in einem Standard-Versuchsaufbau verwendet werden, der wie folgt aussieht: Das Projektil wird mittels einer Schusswaffe mit einer Abschussgeschwindigkeit von etwa 880 m/s abgefeuert, sodass es auf das etwa 900 m entfernte Standardziel im Wesentlichen orthogonal auf dessen Zielfläche auftrifft.

Zur Erhöhung der Durchschlagsleistung bzw. Penetrationswirkung von Projektilen stellen sich insbesondere die folgenden Herausforderungen dar: in der Regel ist ein Kompromiss aus Kosten, insbesondere Materialkosten für Werkstoffe hoher Dichte und Härte, und Penetrationswirkung sowie ein Kompromiss aus Aerodynamik und Penetrationswirkung zu finden. Durch die erfindungsgemäßen, konstruktiven Maßnahmen konnten die Erfinder der vorliegenden Erfindung die oben genannten Kompromisse dahingehend lösen, dass hohe Penetrationswirkungen erzielt werden können, ohne dass die Kosten des Projektils gestiegen sind und/oder ohne dass auf teure Materialien zurückgegriffen werden muss und/oder ohne die Aerodynamik zu beeinträchtigen. Beispielsweise kann das Projektil aus Stahl hergestellt werden, womit bislang bekannte Projektile ähnlicher Penetrationswirkung nur mit erhöhten Kosten für teure Werkstoffe und/oder verringerter Aerodynamik und damit verringerter Präzision und/oder Flugreichweite hergestellt werden konnten.

Durch das wenigstens teilweise Abtrennen des Opferabschnitts von der Projektilbasis nach dem Auftreffen des Projektils auf das Ziel, insbesondere das vollständige Abtrennen des Opferabschnitts von der Projektilbasis, wird erzielt, dass in Folge des Aufpralls in den Opferabschnitt eingeleitete Schock- und Impulswellen, welche zu einem Versagen und/oder unkontrolliertem Deformieren, insbesondere zu Rissen innerhalb des Projektilmaterials, führen kann, größtenteils durch den Opferabschnitt aufgenommen und absorbiert werden, sodass gewährleistet wird, dass die Projektilbasis im Wesentlichen unversehrt bleibt und nach dem Abtrennen des Opferabschnitts im Wesentlichen unversehrt weiter penetrieren kann. Durch das Gestalten der Kerbe derart, dass sich der Opferabschnitt zuverlässig abtrennt, kann die Penetrationsleistung von Projektilen signifikant gesteigert werden.

Gemäß einer beispielhaften Ausführung des erfindungsgemäßen Projektils sind der Opferabschnitt und Projektilbasis aus einem Stück hergestellt. Beispielsweise kann das Projektil durch Zerspanen, wie Drehen, oder durch Umformen, insbesondere Zugdruckumformen, wie Tiefziehen, hergestellt sein. Das einteilige Projektil wird durch das Vorsehen der umlaufenden Kerbung oder Vertiefung funktionell in ein zweiteiliges Projektil umgewandelt, nämlich den bugseitigen, die Schockwellen und den Energieeintrag aufnehmenden Opferabschnitt und die heckseitige, den Penetrationsvorgang durchführende Projektilbasis. Denn es wurde herausgefunden, dass durch das Bereitstellen und Ausbilden einer gezielten und definierten Sollbruchstelle in Form der umlaufenden Kerbung oder Vertiefung das Deformationsverhalten des Projektils beeinflusst, insbesondere eingestellt, werden kann.

Gemäß einem weiteren Aspekt der vorliegenden Erfindung, der mit den vorhergehenden Aspekten und beispielhaften Ausführungen kombinierbar ist, ist ein Projektil, insbesondere ein Penetrator, vorzugsweise mit einem Kaliber von weniger als 40 mm, insbesondere von weniger als 8 mm, wie Kleinkaliber, für Munition bereitgestellt.

Das Projektil umfasst einen bugseitigen, insbesondere ogivenförmigen, Opferabschnitt und eine daran anschließende Projektilbasis. Am Übergang zwischen dem Opferabschnitt und der Projektilbasis und/oder an der Projektilbasis ist eine umlaufende Vertiefung ausgebildet, die zwei gegenüberliegende Vertiefungsflanken und einen die Vertiefungsflanken verbindenden Vertiefungsgrund besitzt. Dabei begrenzen die Vertiefungsflanken die Vertiefung in Bezug auf die Geschosslängsrichtung.

Gemäß dem weiteren Aspekt der vorliegenden Erfindung ist am Vertiefungsgrund wenigstens ein Profilsprung vorgesehen. Mit anderen Worten springt wenigstens eine der beiden Vertiefungsflanken am Vertiefungsgrund zurück in Richtung Projektilaußenseite, die beispielsweise durch einen Opferabschnittmantel oder einen Projektilbasismantel gebildet sein kann, je nachdem, in welcher Position bezüglich der Längsrichtung sich die Vertiefung befindet. Beispielsweise kann die Vertiefung im Querschnitt eine V-Form besitzen, wobei am Vertiefungsgrund ein einziger Profilsprung ausgebildet ist. Die Vertiefung kann beispielsweise auch eine U-Form im Querschnitt besitzen, sodass am Vertiefungsgrund zwei Profilsprünge realisiert sind, nämlich jeweils zwischen Vertiefungsgrund und je einer benachbarten Vertiefungsflanke, die somit jeweils ausgehend vom Vertiefungsgrund zurück zu dem jeweiligen Mantelabschnitt springen. Durch die erfindungsgemäße Gestaltung der Vertiefung wird eine klar definierte Sollbruchstelle generiert, welche die Penetrationswirkung des Projektils signifikant steigert. Die Erfinder der vorliegenden Erfindung haben herausgefunden, dass sich der Profilsprung am Vertiefungsgrund in Form einer Rissbremse bemerkbar macht und nach einem Aufprall des Projektils auf ein Ziel in den Opferabschnitt eingeleitete Risse nadelöhrartig fokussiert und ein Ausbreiten der Risse in die Projektilbasis verhindert. Ferner wird die Fähigkeit der Vertiefung, in den Opferabschnitt eingeleitete Schock- und Impulswellen nach einem Aufprall des Projektils aufzufangen bzw. dessen Ausbreitung in die Projektilbasis zu unterbinden, deutlich verstärkt. Somit ermöglicht auch die Vertiefungsgestaltung gemäß dem zweiten erfindungsgemäßen Aspekt eine deutlich erhöhte Penetrationswirkung sowie einen Schutz der Projektilbasis, damit diese für den nach dem Aufprall des Projektils erfolgenden Penetrationsvorgang im Wesentlichen unversehrt verbleibt.

Beispielsweise ist eine der Vertiefungsflanken, insbesondere die opferabschnittseitige Vertiefungsflanke, im Wesentlichen lotrecht bezüglich einer Längsachse des Projektils orientiert. Die andere der beiden Vertiefungsflanken, insbesondere die bugseitige Vertiefungsflanke, ist zur Bildung der Vertiefung in einem Winkel bezüglich der Längsachse und bezüglich der jeweils anderen Vertiefungsflanke orientiert. Mit anderen Worten kann die Vertiefung derart gestaltet sein, dass eine opferabschnittseitige Vertiefungsflanke im Wesentlichen lotrecht bezüglich eines angrenzenden Opferabschnittmantels und eine bugseitige Vertiefungsflanke sowohl bezüglich der opferabschnittseitigen Vertiefungsflanke als auch bezüglich eines angrenzenden Projektilbasismantels geneigt ist.

Gemäß einer beispielhaften Weiterbildung des erfindungsgemäßen Projektils ist die Vertiefung als spitz zulaufende Kerbe realisiert. Die Kerbe weist einen scharfkantigen Kerbgrund mit einem Radius von weniger als 0,8 mm, insbesondere weniger als 0,7 mm, 0,6 mm, 0,5 mm oder weniger als 0,4 mm, auf. Dabei kann der Radius des scharfkantigen Kerbgrunds größer als 0,05 mm sein. Die Scharfkantigkeit des Kerbgrundes hat sich zum einen vorteilhaft in Bezug auf ein zuverlässiges Abtrennen des Opferabschnitts von der Projektilbasis und zum anderen in Bezug auf das Schützen der Projektilbasis als vorteilhaft erwiesen.

Gemäß einer weiteren beispielhaften Ausführung eines erfindungsgemäßen Projektils besitzt die Vertiefung bzw. die Kerbe eine Tiefe ausgehend von einer Mantelfläche des Opferabschnitts und/oder von einer Mantelfläche der Projektilbasis, wobei die jeweilige Mantelfläche den Außendurchmesser des jeweiligen Abschnitts festlegt, im Bereich 5 % bis 50 %, insbesondere im Bereich von 7,5 % bis 40 %, 9 % bis 30 % oder im Bereich von 10 bis 25 % eines Kaliberdurchmessers. Eine signifikante Vertiefungs- bzw. Kerbtiefe in dem oben genannten Bereich verstärkt die oben genannten erfindungsgemäßen vorteilhaften technischen Effekte.

Gemäß einer beispielhaften Weiterbildung des erfindungsgemäßen Projektils besitzt die Vertiefung bzw. die Kerbe einen Öffnungswinkel im Bereich von 5° bis 50°, insbesondere im Bereich von 7,5° bis 45° oder im Bereich von 10° bis 40°. Es kann vorgesehen sein, dass die Vertiefung bzw. die Kerbe zwei umlaufende, in einen gemeinsamen Vertiefungs- bzw. Kerbgrund mündende Vertiefungs- bzw. Kerbflanken aufweist. Die Vertiefungs- bzw. die Kerbflanken können in einem Winkel im beanspruchten Bereich, das heißt in dem Bereich von 5° bis 50°, insbesondere im Bereich von 7,5° bis 45° oder im Bereich von 10° bis 40°, zueinander angewinkelt sein. Als Öffnungswinkel kann ein Winkel verstanden werden, welcher durch die zwei gegenüberliegenden, einander zugeordneten Vertiefungs- bzw. Kerbflanken aufgespannt wird.

Gemäß einem weiteren Aspekt der vorliegenden Erfindung, der mit dem vorhergehenden Aspekten und beispielhaften Ausführungen kombinierbar ist, ist ein Projektil, insbesondere ein Penetrator, vorzugsweise mit einem Kaliber von weniger als 40 mm, insbesondere von weniger als 8 mm, wie Kleinkaliber, für Munition bereitgestellt. Das Projektil umfasst einen bugseitigen, insbesondere ogivenförmigen, Opferabschnitt und eine daran anschließende heckseitige Projektilbasis. Am Übergang zwischen dem Opferabschnitt und der Projektilbasis und/oder an der Projektilbasis ist eine umlaufende Vertiefung ausgebildet.

Gemäß dem weiteren erfindungsgemäßen Aspekt ist die Vertiefung bezüglich der Projektillängsrichtung in Richtung Projektilheck geneigt. Mit anderen Worten können zwei einander gegenüberliegende Vertiefungsflanken, die die Vertiefung in Projektillängsrichtung begrenzen, sowohl eine Radial- als auch eine Axialkomponente aufweisen, wobei insbesondere die projektilbasisseitige bzw. heckseitige Vertiefungsflanke eine größere Axialkomponente besitzt als die opferabschnittsseitige bzw. bugseitige Vertiefungsflanke. Dabei ist unter der Axialrichtung eine in Projektillängsrichtung orientierte Richtung zu verstehen und als Radialrichtung eine bezüglich der Axial- bzw. Projektillängsrichtung quer, insbesondere lotrecht, orientierte Richtung. Das Projektil kann rotationssymmetrisch bezüglich einer Geschossmittelachse, die dann die Axialrichtung festlegt, gestaltet sein und eine Radialrichtung ausgehend von der Geschossmittelachse hin zu einem Außenumfang des Projektils festlegen. Es wurde herausgefunden, dass durch die Neigung der Vertiefung in Richtung Projektilheck sich eine gewünschte Deformation und dabei ein gewünschtes Projektil-Zwischenprodukt, auch Intermediat genannt, ergibt, da die Neigung der Vertiefung zur Folge hat, dass sich der Opferabschnitt wenigstens teilweise entlang der Neigungsrichtung von der Projektilbasis abtrennt und sich somit die Projektilbasis nach der Abtrennung des Opferabschnitts bugseitig zumindest axial abschnittsweise insbesondere konisch verjüngt. Eingeleitete Schock- bzw. Impulswellen können dadurch von der Projektilbasis besser aufgenommen bzw. besser abgeleitet werden, wodurch die Projektilbasis für einen längeren Zeitraum stabil bleibt und daher für einen längeren Zeitraum penetrieren kann. Auch die Vertiefungsgestaltung gemäß dem dritten erfindungsgemäßen Aspekt bewirkt somit eine deutlich erhöhte Penetrationswirkung und/oder einen gesteigerten Schutz der Projektilbasis, damit diese für den nach dem Aufprall des Projektils erfolgenden Penetrationsvorgang im Wesentlichen unversehrt verbleibt.

Gemäß einer beispielhaften Weiterbildung des erfindungsgemäßen Projektils ist die Vertiefung derart geneigt, dass nach Abtrennung des Opferabschnitts von der Projektilbasis die Projektilbasis im Wesentlichen eine, insbesondere in Flugrichtung weisende, torpedo- oder pfeilartige Form besitzt. Beispielsweise kann sich die Projektilbasis nach Abtrennung des Opferabschnitts bugseitig verjüngen. Die Pfeil- bzw. Torpedoform, insbesondere die bugseitige Verjüngung, des Projektil-Intermediats, welches im Wesentlichen ausschließlich durch die Projektilbasis gebildet ist, kann eine verbesserte Penetrationsleistung erzielen und auftreffende Schock- bzw. Impulswellen besser aufnehmen bzw. besser ableiten.

In einer weiteren beispielhaften Ausführung eines erfindungsgemäßen Projektils besitzt die Vertiefung bzw. die Kerbe zwei umlaufende in einen gemeinsamen Vertiefungs- bzw. Kerbgrund mündende Vertiefungs- bzw. Kerbflanken. Die Vertiefungs- bzw. Kerbflanken begrenzen die Vertiefung bzw. die Kerbe in Projektillängsrichtung und der Vertiefungs- bzw. Kerbgrund die Vertiefung bzw. die Kerbe quer zur Projektillängsrichtung, insbesondere in Radialrichtung. Es kann vorgesehen sein, dass die projektilbasisseitige, bugseitige Vertiefungs- bzw. Kerbflanke wenigstens abschnittsweise, vorzugsweise vollständig, konvex gekrümmt ist. Es wurde herausgefunden, dass sich durch eine konvex gekrümmte bugseitige Vertiefungs- bzw. Kerbflanke nach Abtrennung des Opferabschnitts von der Projektilbasis das Projektil-Intermediat, welches im Wesentlichen durch die Projektilbasis gebildet ist, noch besser an die die Penetrationsleistung erhöhende Torpedo- bzw. Pfeilform anpasst.

In einer weiteren beispielhaften Ausführung des erfindungsgemäßen Projektils besitzt die Vertiefung bzw. die Kerbe zwei umlaufende, in einen gemeinsamen Vertiefungs- bzw. Kerbgrund mündende Vertiefungs- bzw. Kerbflanken. Die Vertiefungs- bzw. Kerbflanken besitzen auf radialer Höhe einer Mantelfläche des Opferabschnitts und/oder einer Mantelfläche der Projektilbasis einen in Projektillängs- bzw. Axialrichtung bemessenen Abstand zueinander von wenigstens 2 mm. Der beanspruchte Abstand von wenigstens 2 mm zwischen den Vertiefungs- bzw. Kerbflanken, insbesondere zwischen dessen auf radialer Höhe der entsprechenden Mantelfläche angeordneten Kanten, vermeidet, dass lediglich ein duktiles Verformen des Projektils, insbesondere der beiden Vertiefungs- bzw. Kerbflanken, nach dem Aufprall des Projektils auf das Ziel einhergeht und gewährleistet, dass die gewünschte Deformation, insbesondere der gewünschte Sollbruch, das heißt Abtrennen des Opferabschnitts von der Projektilbasis, erreicht wird.

Gemäß einer beispielhaften Weiterbildung des erfindungsgemäßen Projektils ist die Kerbe bzw. die Vertiefung etwa mittig in Bezug auf eine Gesamtlängserstreckung des Projektils positioniert. Beispielsweise ist die Vertiefung bzw. die Kerbe am Übergang zwischen Projektilbasis und Opferabschnitt angeordnet, sodass die Vertiefung bzw. die Kerbe das Projektil etwa mittig in Projektilbasis und Opferabschnitt unterteilt.

Gemäß einer weiteren beispielhaften Ausführung des erfindungsgemäßen Projektils befindet sich die Kerbe bzw. die Vertiefung an einem Übergang zwischen Projektilbasis und Opferabschnitt. An dem Übergang zwischen Projektilbasis und Opferabschnitt kann eine Durchmesservergrößerung von der Projektilbasis hin zum Opferabschnitt einhergehen. Der somit in Radialrichtung über die Projektilbasis hervorstehende, insbesondere sich ogivenförmig verjüngende, Opferabschnitt-Kopf wirkt sich zum einen positiv auf die Aerodynamik des Projektils aus und verstärkt im Zusammenhang mit der am Übergang zwischen Projektilbasis und Opferabschnitt angeordneten Vertiefung die Penetrationsleistung des Projektils, insbesondere durch Schützen der Projektilbasis. Die Durchmesservergrößerung der Projektilbasis hin zum Opferabschnitt kann unter Bildung eines stufenförmigen oder kontinuierlich zunehmenden Absatzes realisiert sein.

Gemäß einer beispielhaften Weiterbildung des erfindungsgemäßen Projektils sind wenigstens zwei Kerben bzw. Vertiefungen insbesondere gleichmäßig entlang der Gesamtlängserstreckung des Projektils verteilt, beispielsweise bei einem Drittel bzw. zwei Drittel in Bezug auf die Längserstreckung des Projektils angeordnet. Dabei kann vorgesehen sein, dass die zwei Kerben bzw. zwei Vertiefungen formgleich gebildet sind, insbesondere mittels desselben Werkzeugs, wie Einstechwerkzeugs, hergestellt.

In einer weiteren beispielhaften Ausführung des erfindungsgemäßen Projektils ist das Projektil aus Metall, wie Stahl, Eisen, gehärtetem Stahl, Hartmetall oder Wolfram, hergestellt. Dabei ist klar, dass die härteren Werkstoffe höherer Dichte sich noch positiver auf die Penetrationsleistung auswirken, jedoch kostenintensiver sein können. Durch die erfindungsgemäßen konstruktiven Ausgestaltungen der Kerbe bzw. der Vertiefung erfindungsgemäßer Projektile wurde erreicht, dass trotz der Verwendung kostengünstiger, weniger harten Werkstoffe trotzdem eine signifikante Erhöhung der Penetrationswirkung erzielt wird.

Gemäß einer beispielhaften Weiterbildung des erfindungsgemäßen Projektils ist die Kerbe bzw. die Vertiefung derart positioniert und/oder dimensioniert, dass beim Auftreffen des Projektils auf ein Ziel die Kerbe bzw. die Vertiefung ein Ausbreiten von Schockwellen von dem Opferabschnitt in die Projektilbasis unterbindet. Die in Folge des Aufpralls des Projektils auf ein Ziel in den bugseitigen Opferabschnitt eingeleiteten Schockwellen können nicht ungehindert in die Projektilbasis eingeleitet werden, sondern werden durch die Vertiefung bzw. die Kerbe an der Ausbreitung gehindert, insbesondere nadelöhrartig konzentriert. Dadurch wird die Schockwellenenergie in dem Opferabschnitt fokussiert und von der Projektilbasis im Wesentlichen ferngehalten, die somit im Wesentlichen unversehrt bleiben und maximale Energie zur Penetration des Ziels bereitstellen kann. Alternativ oder zusätzlich kann die Kerbe bzw. die Vertiefung derart positioniert und/oder dimensioniert sein, dass beim Auftreffen des Projektils auf ein Ziel die Kerbe bzw. die Vertiefung ein Ausbreiten von in den Opferabschnitt eingeleiteten Rissen in die Projektilbasis unterbindet. Beispielsweise fungiert die Kerbe bzw. die Vertiefung als Risssenke bzw. Rissbremse. Sich in dem Opferabschnitt ausbildende Risse werden an der Kerbe bzw. der Vertiefung aufgehalten und dort kanalisiert, insbesondere in Form eines Nadelöhrs, um somit die Ausbreitung der Risse in die Projektilbasis zu vermeiden, sodass diese im Wesentlichen unversehrt bleiben kann. Alternativ oder zusätzlich kann die Vertiefung bzw. die Kerbe derart positioniert und/oder dimensioniert sein, dass beim Auftreffen des Projektils auf ein Ziel die Kerbe bzw. die Vertiefung eine Impulsübertragung von dem Opferabschnitt in die Projektilbasis unterbindet. Insbesondere ist vorgesehen, dass die Kerbe bzw. die Vertiefung die Impulse zurück in den Opferabschnitt in Richtung Projektilbug reflektiert. Eine Ausbreitung der Impulse in die Projektilbasis kann unterbunden und die Projektilbasis damit geschützt werden.

Gemäß einem weiteren Aspekt der vorliegenden Erfindung, der mit den vorhergehenden Aspekten und beispielhaften Ausführungen kombinierbar ist, ist eine Munition, vorzugsweise mit einem Kaliber von weniger als 40 mm, insbesondere mit einem Kaliber von weniger als 8 mm, wie Kleinkaliber, bereitgestellt, die Munition umfasst einen Projektilschuh, oder einen Projektilmantel, und ein nach einem der vorstehenden Ansprüche ausgebildetes, vorzugsweise in den Projektilschuh bzw. den Projektilmantel eingepresstes, Projektil. Mittels der erfindungsgemäßen Munition lässt sich eine deutlich erhöhte Penetrationswirkung im Vergleich zum im Stand der Technik erhältlichen Munition erzielen, wobei keine Einbußen in Bezug auf eine schlechte Aerodynamik und/oder hohe Kosten gemacht werden müssen.

Bevorzugte Ausführungen sind in den Unteransprüchen gegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Figur 1: eine Schnittansicht einer beispielhaften Ausführung erfindungsgemäßer Munition mit einem erfindungsgemäßen Projektil;
- Figur 2: eine Detailansicht II einer Vertiefung des Projektils nach Figur 1;
- Figur 3: eine alternative Ausführung einer Vertiefung;
- Figur 4: eine weitere alternative Ausführung einer Vertiefung;
- Figur 5: eine Schnittansicht einer weiteren beispielhaften Ausführung erfindungsgemäßer Munition mit einem erfindungsgemäßen Projektil;
- Figur 6: eine Seitenansicht des Projektils nach Figur 5;
- Figur 7: eine Schnittansicht einer weiteren beispielhaften Ausführung erfindungsgemäßer Munition mit einem erfindungsgemäßen Projektil;
- Figur 8: eine Seitenansicht des Projektils nach Figur 7;
- Figur 9: eine Schnittansicht einer weiteren beispielhaften Ausführung erfindungsgemäßer Munition mit einem erfindungsgemäßen Projektil; und
- Figur 10: eine Seitenansicht des Projektils nach Figur 9.

In der folgenden Beschreibung beispielhafter Ausführungen erfindungsgemäßer Munition und erfindungsgemäßer Projektile sind eine erfindungsmäße Munition im Allgemeinen mit der Bezugsziffer 1 und ein erfindungsgemäßes Projektil im Allgemeinen mit der Bezugsziffer 3 versehen. Beispielhafte Kaliberdurchmesser, die ein Maß für den Außendurchmesser von Projektilen 3 und den Innendurchmesser eines Laufes einer Waffe (nicht dargestellt) darstellen, betragen höchstens 40 mm, insbesondere höchstens 13 mm. Für die beispielhafte Beschreibung kann davon ausgegangen werden, dass das Projektil 3 aus gehärtetem Stahl gedreht ist. Neben dem Projektil 3 umfasst eine erfindungsgemäße Munition 1 einen Projektilschuh 5, in den das Projektil 3 wenigstens teilweise eingebracht, insbesondere eingepresst, ist. Wenn im Folgenden von front- bzw. bugseitig oder heckseitig gesprochen wird, sind die Richtungen in Bezug auf eine Flugrichtung, die mit dem Bezugszeichen F angedeutet ist, des Projektils 3 und damit in Bezug auf eine Orientierung des Projektils 3 im Schusswaffenlauf zu verstehen.

In Figur 1 ist eine AP-Munition 1 abgebildet. Der Projektilschuh 5 ist front- bzw. bugseitig offen gestaltet und besitzt einen im Wesentlichen innenzylindrischen Sitz 9, der einen im Wesentlichen zylindrischen Hohlraum 7 begrenzt. Der Sitz 9 mündet heckseitig in einen Boden 11, der den Hohlraum 7 zum Heck hin abschließt. Das Projektil 3 ist in dem Projektilschuh 5 kraft- und/oder formschlüssig gehalten.

In dem Hohlraum 7 ist ein Teil des Projektils 3 untergebracht, wobei das Projektil 3 den Hohlraum 7 heckseitig nicht vollständig ausfüllt. Der in dem Hohlraum 7 untergebrachte Projektilteil bildet eine Projektilbasis 13, die auch als Penetrationskern bezeichnet werden kann und nach dem Aufprall des Projektils 3 auf ein Ziel die überwiegende Penetrationsleistung des Projektils 3 erbringt. Bugseitig schließt an die Projektilbasis 13 ein insbesondere ogivenförmiger Opferabschnitt 15 an, der dazu eingerichtet ist, beim Aufprall des Projektils 3 die hervorgerufenen Impuls- und Energieeinträge aufzunehmen. Der Opferabschnitt 15 ragt in Projektillängsrichtung und Flugrichtung im Wesentlichen vollständig aus dem Hohlraum 7 heraus. Projektilbasis 13 und Opferabschnitt 15 sind aus einem Stück hergestellt, zum Beispiel aus gehärtetem Stahl gedreht. Im Bereich des Übergangs von Projektilbasis 13 zu Opferabschnitt 15 oder im heckseitigen Bereich des Opferabschnitts 15 besitzt das Projektil 3 eine Durchmesservergrößerung, an der eine umlaufende Auflageschulter 17 für einen vorzugsweise formkomplementär ausgebildeten Rand 19 des Sitzes 9 gebildet ist. Der Übergang zwischen Rand 19 und Auflageschulter 17 ist derart realisiert, dass der Projektilschuh 5 kontinuierlich, stufen- und vorsprungsfrei in das Projektil 3 übergeht.

Im Bereich des Übergangs von Projektilbasis 13 zu Opferabschnitt 15 oder in der Projektilbasis 13 ist außenseitig eine Vertiefung 21 eingebracht, die dazu eingerichtet ist, beim Aufprall des Projektils 3 auf ein Standardziel ein zumindest teilweises Abtrennen des Opferabschnitts 15 von der Projektilbasis 13 zu bewirken. Für die Zwecke der vorliegenden Erfindung, insbesondere das Abtrennen des Opferabschnitts 15 von der Projektilbasis 13, gelten vor allem die folgenden Auslegungskriterien für die Gestaltung der Vertiefung 21: die Vertiefung 21 soll grundsätzlich möglichst spitz, so tief wie möglich und so dünn wie möglich sein, wobei ein ausreichender Abstand zwischen die Vertiefung 21 definierenden Vertiefungsflanken vorliegen soll, damit ein zuverlässiges Abtrennen des Opferabschnitts 15 gewährleistet ist. Die Vertiefungen 21 gemäß den beispielhaften Ausführungen sind derart positioniert und/oder dimensioniert, das beim Auftreffen des Projektils 3 auf ein Ziel die Vertiefung 21 ein Ausbreiten von Schockwellen von dem Opferabschnitt 15 in die Projektilbasis 13 unterbindet. Des Weiteren kann vorgesehen sein, das beim Auftreffen des Projektils 3 auf das Ziel die Vertiefung 21 als Risssenke fungiert, um ein Ausbreiten von in den Opferabschnitt 15 eingeleiteten Rissen in die Projektilbasis 13 zu unterbinden. Außerdem kann vorgesehen sein, dass beim Auftreffen des Projektils 3 auf das Ziel die Vertiefung 21 eine Impulsübertragung von dem Opferabschnitt 15 in die Projektilbasis 13 unterbindet, wobei wenigstens ein Teil der Impulse in den Opferabschnitt reflektiert wird. Den beispielhaften Vertiefungen 21 der Figuren ist gemeinsam, dass ein jeweiliger Übergang eines angrenzenden Projektilbasismantels 35 bzw. Opferabschnittmantels 37 durch einen Profilsprung bzw. eine jeweilige Kante 39, 41 realisiert ist.

In den Figuren 1 bis 4 sind beispielhafte Ausführungen von Vertiefungen 21 gezeigt, wobei Figur 2 eine Detailansicht gemäß des Ausschnitts II in Figur 1 darstellt. Die Vertiefungen 21 können dabei die beispielhaften, in der vorhergehenden Beschreibung beispielhafter Ausführungen der Erfindung genannten Merkmale besitzen und/oder entsprechend der beispielhaften, in der vorgehenden Beschreibung beispielhafter Ausführungen der Erfindung genannten Vertiefungen ausgestaltet sein. Die Vertiefungen 21 können durch Drehen in das Proektil 3 eingebracht sein.

Beispielsweise sind die Vertiefungen 21 in den Figuren umlaufend ausgebildet. Im Allgemeinen weisen die Vertiefungen 21 zwei einander zugewandte Vertiefungsflanken 23, 25 auf, nämlich eine heckseitige oder projektilbasisseitige Vertiefungsflanke 23 und eine front-/bugseitige oder opferabschnittseitige Vertiefungsflanke 25. Die Vertiefungen 21 gemäß den Figuren 1 bis 3 sind als spitz zulaufende Kerben realisiert; die Vertiefung 21 gemäß Figur 4 als sacklochartige Bohrung. Die Vertiefungsflanken 23, 25 münden in einen die Flanken 23, 25 verbindenden Vertiefungsgrund 27. An dem Vertiefungsgrund 27 ist wenigstens ein Profilsprung 29 vorgesehen. Beispielsweise bilden die Kerben 21 in den Figuren 1 bis 3 jeweils einen einzigen Profilsprung 29 und die sacklochartige Bohren 21 in der Figur 4 zwei Profilsprünge 29, 31. In einer beispielhaften Ausführung besitzt/besitzen der Vertiefungsgrund 27 bzw. die Profilsprünge 29, 31 einen Radius von weniger als 0,8 mm.

Die Kerbe 21 gemäß den Figuren 1 und 2 kennzeichnet sich dadurch, dass die bugseitige Vertiefungsflanke 23 im Wesentlichen orthogonal zur Flugrichtung bzw. Projektillängsachse orientiert ist. Ein Öffnungswinkel α zwischen den Vertiefungsflanken 23, 25 liegt beispielsweise im Bereich von 10° bis 20°.

Die spitz zulaufende Kerbe 21 in Figur 3 unterscheidet sich von der Kerbe 21 der Figuren 1 und 2 im Wesentlichen durch dessen Orientierung bezüglich der Projektillängsachse: Die Kerbe 21 in Figur 3 ist nämlich bezüglich der Projektillängsachse in Richtung Projektilheck 33, das dem Boden 11 des Projektilschuhs 5 zugewandt ist, geneigt. Dies äußert sich dadurch, dass die opferabschnittseitige Vertiefungsflanke 23 bezüglich einer ausgehend von dem Opferabschnitt 15 in Richtung Projektilbasis 13 weisenden Längsachse einen Winkel β von weniger als 90°, insbesondere von weniger als 80° oder 70°, besitzt und die projektilbasisseitige Vertiefungsflanke 25 einen Winkel 8 von mehr als 90°, insbesondere von mehr als 100° oder 110°, bezüglich einer an die Vertiefung 21 angrenzenden Mantelfläche 35 aufweist. Die Neigung der Vertiefung 21 bewirkt u.a., dass beim Abtrennen des Opferabschnitts 15 von der Projektilbasis 13 infolge eines Aufpralls des Projektils 3 auf ein Ziel die Projektilbasis 13 sich frontseitig definiert zunehmend verjüngt, sodass sich eine torpedo- oder pfeilartige Form der übrig gebliebenen Projektilbasis 13 ergibt, welche eine verbesserte Penetrationsleistung erzielt.

Die sacklochbohrungsartige Vertiefung 21 aus Figur 4 ist derart gestaltet, dass die opferabschnittseitige und die projektilbasisseitige Vertiefungsflanke 23, 25 im Wesentlichen parallel zueinander orientiert sind. Ferner sind die Vertiefungsflanken im Wesentlichen orthogonal zur Flugrichtung F bzw. Projektillängsachse orientiert.

Anhand der Figuren 5 bis 10 werden alternative Ausführungen erfindungsgemäßer Munition 1 bzw. erfindungsgemäßer Projektile 3 beschrieben. Dabei werden gleiche bzw. ähnliche Komponenten mit gleichen bzw. ähnlichen Bezugsziffern versehen. Um Wiederholungen zu vermeiden, beschränkt sich die Beschreibung der Ausführungsbeispiele im Wesentlichen auf die sich gegenüber den Ausführungen der Figuren 1 bis 4 ergebenden Unterschiede.

In Figur 5 ist eine weitere Ausführung erfindungsgemäßer Munition 1 dargestellt, während in Figur 6 eine Seitenansicht auf das Projektil 3 der Munition 1 aus Figur 5 gezeigt ist. In den Figuren 5 und 6 handelt es sich um eine AP-Munition 1. Die Ausführung der Munition 1 bzw. des Projektils 3 gemäß der Figuren 5 und 6 unterscheidet sich von der Ausführungsform gemäß Figur 1 im Wesentlichen dadurch, dass das Projektil 3 den Führungsschuhhohlraum 7 im Wesentlichen vollständig belegt. Das Projektil 3 ist weiterhin in dem Projektilschuh 5 kraft- und/oder formschlüssig gehalten. Ferner ist die Auflageschulter 17 konkav gekrümmt. Des Weiteren ist auch der bezüglich der Auflageschulter 17 formkomplementär gebildete Rand 19 des Sitzes 9 gekrümmt, nämlich konvex gekrümmt. Der Opferabschnittmantel 37 in den Figuren 5 und 6 ist bezüglich der Geschosslängsrichtung deutlich steiler geneigt als der Opferabschnittmantel 37 gemäß Figur 1.

Die Munition 1 der Figuren 7 und 8 betrifft eine AP-Munition oder eine API-Munition abgebildet. Die Ausführung der Munition 1 und des dazugehörigen Projektils 3 gemäß der Figuren 7 und 8 unterscheidet sich von den vorhergehenden Ausführungen im Wesentlichen dadurch, dass in das Projektil 3 zwei in einem Abstand zueinander angeordnete Vertiefungen 21 eingebracht sind. Die Vertiefungen 21 sind etwa bei 1/3 bzw. 2/3 der Längserstreckung des Projektils 3 positioniert. Des Weiteren sind die Vertiefungen 21 im Wesentlichen gleich geformt, wobei auch denkbar ist, diese unterschiedlich zu dimensionieren.

Des Weiteren unterscheidet sich das Projektil 3 unter anderem dadurch von dem Projektil 3 der vorhergehenden Ausführungsformen, dass keine Auflageschulter 17 gebildet ist, sondern sich der Opferabschnitt 15 bugseitig der bugseitigen Vertiefung 21 im Wesentlichen zylindrisch weiter erstreckt, bis der Opferabschnitt 15 in eine im Wesentlichen ogivenförmige Struktur übergeht.

Im Unterschied zu den vorhergehenden Ausführungsformen ist der Führungsschuh zweiteilig gebildet und umfasst einen heckseitigen, den Sitz 9 umfassenden Führungsschuhabschnitt und einen bugseitigen, den Opferabschnitt 13 umgebenden Busabschnitt 45, welcher unmittelbar an den Sitz 9 anschließt und diesen kontaktiert.

Der Sitz 9 kontaktiert mit seinem frontseitigen, bezüglich der Flugrichtung F bzw. Projektillängsachse geneigten Rand 19 einen komplementär geformten und/oder geneigten Rand 46 des Bugabschnitts 45. Die Ränder 19 und 46 überlappen sich demnach quer zur Projektillängsachse. Des Weiteren ist der Bugabschnitt 45 des Führungsschuhs 5 bugseitig geschlossen und kapselt zusammen mit dem Sitz 9 das Projektil 3 vollständig ein. Das Projektil 3 ist demnach vollständig ummantelt.

Bei der weiteren beispielhaften Ausführung erfindungsgemäßer Munition 1 der Figuren 9 und 10, in denen eine AP-Munition 1 abgebildet ist, handelt es sich zugleich um Vollmantelgeschoss-Munition 1. Statt des Führungsschuhs 5 weist die Munition Vollmantelgeschoss-Munition 1 aus Figur 9 einen bugseitig geschlossenen und heckseitigen offenen Mantel 47 auf, der eine im Wesentlichen konstante Wandstärke besitzt. Im Bereich einer bugseitigen Munitionsspitze 49 besitzt der Mantel 47 eine deutlich größer bemessene Wandstärke.

Der Mantel 47 umgibt einen zweiteiligen Kern: Front- bzw. bugseitig ist ein erfindungsgemäßes Projektil 3 angeordnet und heckseitig ein weiterer Kern 51, der bugseitig eine Öffnung 53 definiert, in die das Projektil 3, insbesondere die Projektilbasis 13, eingepresst ist. Die Vertiefung 53 des Kerns 51 ist von einer umlaufenden Öffnungswandung 55 begrenzt, die im Wesentlichen eine U-Form besitzt, deren Schenkel sich von dem Projektilheck 33 in Richtung Front bis hin zum Übergang zwischen Projektilbasis 13 und Opferabschnitt 15 erstrecken. Im Bereich des Übergangs zwischen Projektilbasis 13 und Opferabschnitt 15 weitet sich das Projektil 3 derart auf und/oder verengt sich der Mantel 47 derart, dass der Opferabschnitt 15 im Wesentlichen flächig kontaktierend auf dem Mantel 47 aufliegt. Des Weiteren ist im Bereich des Übergangs eine umlaufende Vertiefung 21 angeordnet, bis zu welcher sich die Öffnungswandung 55 des heckseitigen Kerns 51 erstreckt. Bei der Ausführungsform gemäß der Figuren 9 und 10 ist die umlaufende Vertiefung 21 im Wesentlichen bei ¼ bis 1/5 der Gesamtlängserstreckung des Projektils 3 positioniert.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Munition
- 3: Projektil
- 5: Projektilschuh
- 7: Hohlraum
- 9: Sitz
- 11: Boden
- 13: Projektilbasis
- 15: Opferabschnitt
- 17: Auflageschulter
- 19: Rand
- 21: Vertiefung
- 23, 25: Vertiefungsflanke
- 27: Vertiefungsgrund
- 29, 31: Profilsprung
- 33: Profilheck
- 35: Projektilbasismantel
- 37: Opferabschnittmantel
- 39,41: Kante
- 45: Bugabschnitt
- 46: Rand
- 47: Mantel
- 49: Munitionsspitze
- 51: Kern
- 53: Öffnung
- 55: Öffnungswandung
- F: Flugrichtung
- α: Öffnungswinkel
- β: Winkel zwischen opferabschnittseitiger Vertiefungsflanke und Längsachse
- δ: Winkel zwischen projektilbasisseitiger Vertiefungsflanke und angrenzender Mantelfläche

## Patentansprüche

1. Einteiliger Penetrator, vorzugsweise mit einem Kaliber von weniger als 40 mm, für panzerbrechende Munition (1), umfassend einen bugseitigen, insbesondere ogivenförmigen, Opferabschnitt (15) und einen daran anschließende Penetrationskern (13), wobei am Übergang zwischen dem Opferabschnitt (15) und dem Penetrationskern (13) und/oder an dem Penetrationskern (13) eine umlaufende Vertiefung (21) ausgebildet ist, die zwei gegenüberliegende Vertiefungsflanken (23, 25) und einen die Vertiefungsflanken (23, 25) verbindenden Vertiefungsgrund (27) besitzt, wobei am Vertiefungsgrund (27) wenigstens ein Profilsprung (29, 31) vorgesehen ist, wobei die Vertiefung (21) als spitz zulaufende Kerbe realisiert ist, **dadurch gekennzeichnet, dass** die Vertiefung (21) einen scharfkantigen Kerbgrund mit einem Radius von weniger als 0,8 mm aufweist.

2. Penetrator nach Anspruch 1, wobei der Kerbgrund mit einem Radius von weniger als 0,7 mm, 0,6 mm, 0,5 mm oder weniger als 0,4 mm und insbesondere größer als 0,05 mm aufweist.

3. Penetrator nach einem der vorstehenden Ansprüche, wobei eine Vertiefungs- bzw. Kerbtiefe ausgehend von einer Mantelfläche des Opferabschnitts (15) und/oder von einer Mantelfläche des Penetrationskerns (13) im Bereich von 5 % bis 50 %, insbesondere im Bereich von 7,5 % bis 40 %, 9 % bis 30 % oder im Bereich von 10 % bis 25 %, eines Kaliberdurchmessers liegt.

4. Penetrator nach einem der vorstehenden Ansprüche, wobei die Vertiefung (21) bzw. die Kerbe einen Öffnungswinkel (α) im Bereich von 5° bis 50°, insbesondere im Bereich von 7,5° bis 45° oder im Bereich von 10° bis 40°, aufweist, wobei insbesondere die Vertiefung (21) bzw. die Kerbe zwei umlaufende, in einen gemeinsamen Vertiefungs- bzw. Kerbgrund mündende Vertiefungs- bzw. Kerbflanken besitzt und die Vertiefungs- bzw. die Kerbflanken in einem Winkel im Bereich von 5° bis 50°, insbesondere im Bereich von 7,5° bis 45° oder im Bereich von 10° bis 40°, zueinander angewinkelt sind.

5. Einteiliger Penetrator, vorzugsweise mit einem Kaliber von weniger als 40 mm, für panzerbrechende Munition (1), insbesondere nach einem der vorstehenden Ansprüche, umfassend einen bugseitigen, insbesondere ogivenförmigen, Opferabschnitt (15) und einen daran anschließenden Penetrationskern (13), wobei am Übergang zwischen dem Opferabschnitt (15) und dem Penetrationskern (13) und/oder an dem Penetrationskern (13) eine umlaufende Vertiefung (21) ausgebildet ist, **dadurch gekennzeichnet, dass** die Vertiefung (21) bezüglich der Projektillängsrichtung in Richtung Projektilheck (33) derart geneigt ist, dass sich der Penetrationskern (13) nach der Abtrennung des Opferabschnitts (15) bugseitig zumindest axialabschnittsweise insbesondere konisch verjüngt.

6. Penetrator nach Anspruch 5, wobei die Vertiefung (21) zwei gegenüberliegende Vertiefungsflanken (23, 25) besitzt und eine Vertiefungsflanke, vorzugsweise die opferabschnittseitige Vertiefungsflanke, bezüglich einer vom Opferabschnitt (15) in Richtung Penetrationskern (13) weisenden Längsachse einen Winkel von weniger als 90° besitzt und die andere Vertiefungsflanke, vorzugsweise die penetrationskernseitige Vertiefungsflanke, einen Winkel von mehr als 90° bezüglich einer an die Vertiefung (21) angrenzenden Mantelfläche des Penetrationskerns (13) aufweist, wobei insbesondere die Vertiefung (21) derart geneigt ist, dass nach Abtrennung des Opferabschnitts (15) von dem Penetrationskern (13) der Penetrationskern (13) im Wesentlichen eine Torpedo- oder Pfeilform besitzt, insbesondere sich bugseitig verjüngt.

7. Penetrator nach einem der vorstehenden Ansprüche, wobei die Vertiefung (21) bzw. die Kerbe zwei umlaufende in einen gemeinsamen Vertiefungs- bzw. Kerbgrund mündende Vertiefungs- bzw. Kerbflanken besitzt und die penetrationskernseitige Vertiefungs- bzw. Kerbflanke wenigstens abschnittsweise konvex gekrümmt ist, und/oder wobei die Vertiefung (21) zwei umlaufende in einen gemeinsamen Vertiefungs- bzw. Kerbgrund mündende Vertiefungs- bzw. Kerbflanken besitzt, wobei die Vertiefungs- bzw. die Kerbflanken auf radialer Höhe einer Mantelfläche des Opferabschnitts (15) und/oder einer Mantelfläche des Penetrationskerns (13) einen in Projektillängsrichtung bemessenen Abstand zueinander von wenigstens 2 mm besitzen.

8. Penetrator nach einem der vorstehenden Ansprüche, wobei die Kerbe bzw. die Vertiefung (21) etwa mittig in Bezug auf eine Gesamtlängserstreckung des Projektils (3) positioniert ist.

9. Penetrator nach einem der vorstehenden Ansprüche, wobei sich die Kerbe bzw. die Vertiefung (21) an einem Übergang zwischen Penetrationskern (13) und Opferabschnitt (15) befindet, an dem eine Durchmesservergrößerung von dem Penetrationskern (13) hin zum Opferabschnitt (15) einhergeht, insbesondere unter Bildung eines stufenförmigen oder kontinuierlich zunehmenden Absatzes, und/oder wobei wenigstens zwei Kerben bzw. Vertiefungen (21) insbesondere gleichmäßig entlang der Gesamtlängserstreckung des Projektils (3) verteilt sind, wobei insbesondere die wenigstens zwei Kerben bzw. Vertiefungen (21) formgleich ausgebildet sind.

10. Penetrator nach einem der vorstehenden Ansprüche, das aus Metall, wie Stahl, Eisen, gehärtetem Stahl, Hartmetall oder Wolfram, hergestellt ist.

11. Penetrator nach einem der vorstehenden Ansprüche, wobei die Kerbe bzw. die Vertiefung (21) derart positioniert und/oder dimensioniert ist, dass beim Auftreffen des Projektils (3) auf ein Ziel die Kerbe bzw. die Vertiefung (21) ein Ausbreiten von Schockwellen von dem Opferabschnitt (15) in den Penetrationskern (13) unterbindet, und/oder dass beim Auftreffen des Projektils (3) auf ein Ziel die Kerbe bzw. die Vertiefung, welche insbesondere als Risssenke fungiert, ein Ausbreiten von in den Opferabschnitt (15) eingeleiteten Rissen in den Penetrationskern (13) unterbindet, und/oder dass beim Auftreffen des Projektils (3) auf ein Ziel die Kerbe bzw. die Vertiefung (21) eine Impulsübertragung von dem Opferabschnitt (15) in den Penetrationskern (13) unterbindet, insbesondere die Impulse in den Opferabschnitt (15) reflektiert.

12. Munition (1), vorzugsweise mit einem Kaliber von weniger als 40 mm, umfassend einen Projektilschuh (5) und einen nach einem der vorstehenden Ansprüche ausgebildeten, vorzugsweise in den Projektilschuh (5) eingepressten, Penetrator.

## Claims

1. One-piece penetrator, preferably with a caliber of less than 40 mm, for armor-piercing ammunition (1), comprising a nose-sided, in particular ogival, sacrificial section (15) and an adjoining penetration core (13), a circumferential depression (21) being formed at the transition between the sacrificial section (15) and the penetration core (13) and/or on the penetration core (13), which has two opposing recess flanks (23, 25) and a recess base (27) connecting the recess flanks (23, 25), at least one profiled step (29, 31) being provided on the recess base (27), the recess (21) being realized as a tapered notch **characterized in that** the recess (21) has a sharp-edged notch base with a radius of less than 0.8 mm.

2. The penetrator according to claim 1, wherein the notch base has a radius of less than 0.7 mm, 0.6 mm, 0.5 mm or less than 0.4 mm and in particular greater than 0.05 mm.

3. Penetrator according to one of the preceding claims, wherein a depression or notch depth, starting from a lateral surface of the sacrificial section (15) and/or from a lateral surface of the penetration core (13), is in the range from 5 % to 50 %, in particular in the range from 7.5 % to 40 %, 9 % to 30 % or in the range from 10 % to 25 %, of a caliber diameter.

4. Penetrator according to one of the preceding claims, wherein the recess (21) or the notch has an opening angle (a) in the range from 5° to 50°, in particular in the range from 7.5° to 45° or in the range from 10° to 40°, wherein in particular the recess (21) or the notch has two circumferential depression or notch flanks opening into a common depression or notch base and the depression or notch flanks are angled towards each other at an angle in the range from 5° to 50°, in particular in the range from 7.5° to 45° or in the range from 10° to 40°.

5. One-piece penetrator, preferably with a caliber of less than 40 mm, for armor-piercing ammunition (1), in particular according to one of the preceding claims, comprising a nose-sided, in particular ogival, sacrificial section (15) and an adjoining penetration core (13), wherein a circumferential depression (21) is formed at the transition between the sacrificial section (15) and the penetration core (13) and/or on the penetration core (13), **characterized in that** the depression (21) is inclined with respect to the longitudinal direction of the projectile in the direction of the projectile tail (33) in such a way that the penetration core (13) tapers at least in axial sections, in particular conically, on the nose-side after the separation of the sacrificial section (15).

6. Penetrator according to claim 5, wherein the recess (21) has two opposite recess flanks (23, 25) and one recess flank, preferably the recess flank on the ogival portion side, has an angle of less than 90° with respect to a longitudinal axis pointing from the sacrificial section (15) in the direction of the penetration core (13) and the other recess flank, preferably the recess flank on the penetration core side, has an angle of more than 90° with respect to a lateral surface of the penetration core (13) adjacent to the depression (21), wherein in particular the depression (21) is inclined in such a way that after separation of the sacrificial section (15) from the penetration core (13) the penetration core (13) essentially has a torpedo or arrow shape, in particular tapers on the nose-side.

7. Penetrator according to one of the preceding claims, wherein the indentation (21) or the notch has two circumferential indentation or notch flanks opening into a common indentation or notch base and the indentation or notch flank on the penetration core side is convexly curved at least in sections, and/or wherein the indentation (21) has two circumferential indentation or notch flanks opening into a common indentation or notch base, wherein the indentation or notch flanks are located at the radial height of a lateral surface of the sacrificial section (15) and/or of a lateral surface of the ogival section (15). notch base, the notch flanks having a distance of at least 2 mm from one another, measured in the longitudinal direction of the projectile, at the radial height of a lateral surface of the sacrificial section (15) and/or a lateral surface of the penetration core (13).

8. Penetrator according to one of the preceding claims, wherein the notch or depression (21) is positioned approximately centrally with respect to an overall longitudinal extension of the projectile (3).

9. Penetrator according to one of the preceding claims, wherein the notch or the depression (21) is located at a transition between penetration core (13) and sacrificial section (15), at which a diameter increase from the penetration core (13) to the sacrificial section (15) is accompanied, in particular with the formation of a step-shaped or continuously increasing shoulder, and/or wherein at least two notches or depressions (21) are distributed in particular evenly along the overall longitudinal extent of the projectile (3), wherein in particular the at least two notches or depressions (21) are of identical shape. at least two notches or depressions (21) are distributed in particular uniformly along the overall longitudinal extent of the projectile (3), the at least two notches or depressions (21) in particular being of identical shape.

10. Penetrator according to any one of the preceding claims, which is made of metal, such as steel, iron, hardened steel, hard metal or tungsten.

11. Penetrator according to one of the preceding claims, wherein the notch or the depression (21) is positioned and/or dimensioned in such a way that when the projectile (3) strikes a target, the notch or the depression (21) prevents shock waves from propagating from the sacrificial section (15) into the penetration core (13), and/or that when the projectile (3) strikes a target, the notch or the depression (21) prevents cracks introduced into the sacrificial section (15) from propagating into the penetration core (13), and/or that when the projectile (3) strikes a target, the notch or the depression (21) prevents cracks introduced into the sacrificial section (15) from propagating into the penetration core (13). the indentation, which acts in particular as a crack sink, prevents cracks introduced into the sacrificial section (15) from propagating into the penetration core (13), and/or when the projectile (3) strikes a target, the indentation or the indentation (21) prevents impulse transmission from the sacrificial section (15) into the penetration core (13), in particular reflects the impulses into the ogival section (15).

12. Ammunition (1), preferably with a caliber of less than 40 mm, comprising a projectile shoe (5) and a penetrator formed according to one of the preceding claims, preferably pressed into the projectile shoe (5).

## Revendications

1. Pénétrateur en une seule partie, de préférence avec un calibre inférieur à 40 mm, pour munition perforant (1), comprenant une portion sacrificielle (15) sur l'extrémité avant, en particulier en forme d'ogive, et un noyau de pénétration (13) s'y raccordant, sachant qu'au point de transition est constituée entre la portion sacrificielle (15) et le noyau de pénétration (13) et/ou sur le noyau de pénétration (13), une cavité périphérique (21), qui possède deux flancs de cavité (23, 25) opposés et une base de cavité (27) reliant les flancs de cavité (23, 25), sachant qu'au moins une saillie profilée (29, 31) est prévue sur la base de cavité (27), sachant que la cavité (21) est réalisée sous la forme d'une entaille se terminant en pointe, ***caractérisé en ce que*** la cavité (21) comporte une base d'entaille à arête vive avec un rayon inférieur à 0,8 mm.

2. Pénétrateur selon la revendication 1, sachant que la base d'entaille comporte un rayon inférieur à 0,7 mm, 0,6 mm, 0,5 mm ou inférieur à 0,4 mm et en particulier supérieur à 0,05 mm.

3. Pénétrateur selon l'une quelconque des revendications précédentes, sachant qu'une profondeur de cavité ou d'entaille partant d'une surface d'enveloppe de la portion sacrificielle (15) et/ou d'une surface d'enveloppe du noyau de pénétration (13) se situe dans une plage de 5 % à 50 %, en particulier dans une plage de 7,5 % à 40 %, de 9 % à 30 % ou dans une plage de 10 % à 25 % d'un diamètre de calibre.

4. Pénétrateur selon l'une quelconque des revendications précédentes, sachant que la cavité (21) ou l'entaille comporte un angle d'ouverture (α) dans une plage de 5° à 50°, en particulier dans une plage de 7,5° à 45° ou dans une plage de 10° à 40°, sachant en particulier que la cavité (21) ou l'entaille possède deux flancs de cavité ou d'entaille périphériques, débouchant dans une base de cavité ou d'entaille commune et les flancs de cavité ou d'entaille sont inclinés l'un par rapport à l'autre dans un angle d'une plage de 5° à 50°, en particulier d'une plage de 7,5° à 45° ou d'une plage de 10° à 40°.

5. Pénétrateur en une partie, de préférence avec un calibre inférieur à 40 mm, pour munition perforante (1), en particulier selon l'une quelconque des revendications précédentes, comprenant une portion sacrificielle (15) sur l'extrémité avant, en particulier en forme d'ogive et un noyau de pénétration (13) s'y raccordant, sachant qu'une cavité (21) périphérique est constituée au point de transition entre la portion sacrificielle (15) et le noyau de pénétration (13) et/ou sur le noyau de pénétration (13), ***caractérisé en ce que*** la cavité (21) est inclinée eu égard à la direction longitudinale de projectile en direction de l'arrière du projectile (33) de telle manière qu'après la séparation de la portion sacrificielle (15), le noyau de pénétration (13) se rétrécit sur l'extrémité avant au moins axialement par endroits, en particulier de façon conique.

6. Pénétrateur selon la revendication 5, sachant que la cavité (21) possède deux flancs de cavité (23, 25) opposés et un flanc de cavité, de préférence le flanc de cavité du côté portion sacrificielle, possède un angle inférieur à 90° eu égard à un axe longitudinal orienté de la portion sacrificielle (15) dans la direction du noyau de pénétration (13) et l'autre flanc de cavité, de préférence le flanc de cavité du côté noyau de pénétration possède un angle de plus de 90° eu égard à une surface d'enveloppe limitrophe de la cavité (21) du noyau de pénétration (13), sachant en particulier que la cavité (21) est inclinée de telle sorte qu'après séparation de la portion sacrificielle (15) du noyau de pénétration (13), le noyau de pénétration (13) possède pour l'essentiel une forme de torpille ou de flèche, se rétrécit en particulier sur l'extrémité avant.

7. Pénétrateur selon l'une quelconque des revendications précédentes, sachant que la cavité (21) ou l'entaille possède deux flancs de cavité ou d'entaille périphériques débouchant dans une base de cavité ou d'entaille commune et le flanc de cavité ou d'entaille du côté du noyau de pénétration est incurvé au moins par endroits de façon convexe et/ou sachant que la cavité (21) possède deux flancs de cavité ou d'entaille périphériques débouchant dans une base de cavité ou d'entaille commune, sachant que les flancs de cavité ou d'entaille possèdent à hauteur radiale d'une surface d'enveloppe de la portion sacrificielle (15) et/ou d'une surface d'enveloppe du noyau de pénétration, (13) un intervalle entre eux mesuré en direction longitudinale du projectile d'au moins 2 mm.

8. Pénétrateur selon l'une quelconque des revendications précédentes, sachant que l'entaille ou la cavité (21) est positionnée à peu près au centre par rapport à une extension longitudinale totale du projectile (3).

9. Pénétrateur selon l'une quelconque des revendications précédentes, sachant que l'entaille ou la cavité (21) se trouve à un point de transition entre le noyau de pénétration (13) et la portion sacrificielle (15) auquel se développe une augmentation de diamètre du noyau de pénétration (13) vers la portion sacrificielle (15), en particulier en formant un retrait en forme de gradin ou augmentant en continu et/ou sachant au moins que deux entailles ou cavités (21) sont réparties en particulier de façon uniforme le long de l'extension longitudinale totale du projectile (3), sachant en particulier qu'au moins les deux entailles ou cavités (21) sont constituées de forme identique.

10. Pénétrateur selon l'une quelconque des revendications précédentes, qui est fabriqué en métal, comme de l'acier, du fer, de l'acier trempé, du carbure de tungstène ou du tungstène.

11. Pénétrateur selon l'une quelconque des revendications précédentes, sachant que l'entaille ou la cavité (21) est positionnée et/ou dimensionnée de telle manière que lors de l'impact du projectile (3) sur une cible, l'entaille ou la cavité (21) empêche une propagation des ondes de choc de la portion sacrificielle (15) dans le noyau de pénétration (13) et/ou que lors de l'impact du projectile (3) sur une cible, l'entaille ou la cavité, laquelle fonctionne en particulier comme un creux de fissure, empêche une propagation des fissures initiées dans la portion sacrificielle (15) dans le noyau de pénétration (13) et/ou que lors de l'impact du projectile (3) sur une cible, l'entaille ou la cavité (21) empêche une transmission d'impulsions de la portion sacrificielle (15) dans le noyau de pénétration (13), en particulier réfléchit les impulsions dans la portion sacrificielle (15).

12. Munition (1), de préférence avec un calibre inférieur à 40 mm, comprenant un culot (5) et un pénétrateur constitué selon l'une quelconque des revendications précédentes, de préférence empreint dans le culot (5).
